# EUROPÄISCHE PATENTANMELDUNG

(11) **EP 4 756 772 A1**
(43) Veröffentlichungstag der Anmeldung: **10.06.2026**
(21) Anmeldenummer: 25220684.2
(22) Anmeldetag: 04.12.2025
(51) Int. Cl.: G08B 21/24, G08B 25/00, G08B 25/10

(54) **ALARMANLAGENSYSTEM MIT ERINNERUNGSFUNKTION**

(30) Priorität: 06.12.2024 DE 102024004120; 13.05.2025 DE 102025118247
(71) Anmelder: Woschko, Manfred, 74245 Löwenstein (DE); Woschko, Donat, 74182 Obersulm (DE)
(72) Erfinder: Woschko, Manfred, 74245 Löwenstein (DE); Woschko, Donat, 74182 Obersulm (DE)
(74) Vertreter: Kiwit, Benedikt

(57) **Zusammenfassung**

Die Erfindung betrifft ein Alarmanlagensystem zur Sicherung gegen Einbruch, aufweisend eine Alarmanlage (1); und ein mobiles Gerät (2); wobei das Alarmanlagensystem so konfiguriert ist, in einem ersten Fall, wenn die Alarmanlage (1) scharf gestellt ist, eine erste Bedingung zu prüfen, und/oder in einem zweiten Fall, wenn die Alarmanlage (1) nicht scharf gestellt ist, eine zweite Bedingung zu prüfen, und das Alarmanlagensystem so konfiguriert ist, eine Ausgabe von Erinnerungsinformation am mobilen Gerät (2) zu veranlassen wenn eine der Bedingungen erfüllt ist, sodass ein Nutzer des mobilen Geräts (2) erinnert wird, die Alarmanlage (1) von dem scharf gestellten Zustand in den nicht scharf gestellten Zustand zu wechseln oder umgekehrt. Weiterhin bezieht sich die Erfindung auf ein entsprechendes Verfahren zur Steuerung des Alarmanlagensystems.

## Beschreibung

Die vorliegende Erfindung bezieht sich auf ein Alarmanlagensystem mit Erinnerungsfunktion.

Alarmanlagen stellen einen wesentlichen Bestandteil zur Sicherung des Eigentums gegen Einbruch dar. Oftmals bestehen solche Systeme aus vielen einzelnen Bestandteilen, wie z.B. Fenstersensoren, Türsensoren, Kameras und Ähnlichem. Diese sind dazu ausgestaltet, bei unbefugtem Zutritt ein Signal an eine zentrale Steuereinheit des Alarmanalgensystems zu übermitteln, sodass der Notruf automatisiert getätigt oder zumindest eine Sirene ausgelöst werden kann. Verbreitet sind mittlerweile auch Systeme, die ein mobiles Gerät in das Netzwerk einbinden, wodurch der Nutzer des mobilen Geräts das System scharf oder unscharf schalten kann und über den unbefugten Zutritt benachrichtigt wird und gegebenenfalls mit dem System interagieren kann, beispielsweise durch Fernsteuerung der Kamera. Insbesondere ist eine Scharfstellung bzw. eine Abschaltung (also umschalten in den nicht scharf gestellten Zustand) von Alarmanalgen mittels einer Benutzeroberfläche auf einem Smartphone bekannt.

Es ist jedoch weiterhin problematisch, dass die Alarmanlagen im scharf gestellten Zustand auslösen, auch wenn die befugte Person schlicht die Umschaltung in den nicht scharf gestellten Zustand vergessen hat. Insbesondere bei der Verwendung von Sirenen dadurch eine erhebliche Belästigung beispielsweise von Nachbarn verursacht

Ein weiteres Problem ergibt sich dadurch, dass die Scharfstellung der Alarmanlage bei Verlassen der zu schützenden Räumlichkeiten schlicht vergessen wurde. Das geschützte Objekt damit unbeabsichtigt nicht gesichert.

Die vorliegende Erfindung stellt daher ein Alarmanlagensystem zur Sicherung gegen Einbruch, sowie ein Verfahren derselben gemäß der beigefügten unabhängigen Ansprüche bereits, um die zuvor genannten technischen Probleme zu überwinden. Die Erfindung ist in den entsprechenden angehängten Ansprüchen definiert.

Das Alarmanalgensystem zur Sicherung gegen Einbruch weist eine Alarmanlage und ein mobiles Gerät auf. Das Alarmanlagensystem ist konfiguriert, in einem ersten Fall, wenn die Alarmanlage scharf gestellt ist, eine erste Bedingung zu prüfen. Alternativ oder zusätzlich, ist die Alarmanlage konfiguriert, in einem zweiten Fall, wenn die Alarmanlage nicht scharf gestellt ist, eine zweite Bedingung zu prüfen. Die Alarmanlage ist konfiguriert, eine Ausgabe von Erinnerungsinformation am mobilen Gerät zu veranlassen, wenn eine der Bedingungen erfüllt ist, sodass ein Nutzer des mobilen Geräts erinnert wird, die Alarmanlage von dem scharf gestellten Zustand in den nicht scharf gestellten Zustand zu wechseln oder umgekehrt.

Die Alarmanlage kann eine Vielzahl von Komponenten aufweisen, insbesondere Sensoren sowie Aktuatoren. Beispielsweise kann die Alarmanlage Sensorgruppen zur Montage an Türen sowie Fenstern zur Einbruchsicherung beinhalten. Beispielsweise senden diese im scharf gestellten Zustand ein Signal an eine zentrale Steuereinheit der Alarmanlage. Optional wird durch dieses Signal ein auditiv wahrnehmbarer Alarm ausgelöst. Alternativ oder zusätzlich, wird ein Notruf bei Erhalt des Signals abgesetzt. Optional kann die Alarmanlage Kameras umfassen. Zusätzlich oder alternativ, weist die Alarmanlage eine zentrale Steuereinheit auf.

Zusätzlich oder alternativ, sind die einzelnen Komponenten so ausgestaltet, dass diese ein Kommunikationsnetzwerk mit der zentralen Steuereinheit bilden. Zusätzlich kann das Netzwerk kabellos und/oder kabelgebunden ausgestaltet sein. Kabellose Kommunikation kann beispielsweise mittels WIFI, Bluetooth oder ähnlichem realisiert werden.

Das mobile Gerät ist als tragbares Gerät mit Fähigkeit zur kabellosen Kommunikation zu verstehen. Insbesondere kann dieses Gerät ein Handy, Smartphone oder ähnliches sein. Zusätzlich kann das mobile Gerät einen Bildschirm zur Ausgabe von visuellen Informationen aufweisen. Zusätzlich oder alternativ, ist der Bildschirm als Touch-Bildschirm realisiert. Alternativ oder zusätzlich, weist das mobile Gerät eine Benutzeroberfläche zur Eingabe von Nutzeranweisungen auf. Zusätzlich oder alternativ, kann das mobile Gerät Lautsprecher zur Ausgabe von auditiven Informationen aufweisen. Zusätzlich kann das mobile Gerät Vibrationselemente zur Ausgabe von haptischen Informationen aufweisen. Alternativ sind die Lautsprecher dazu konfiguriert, die haptische Information auszugeben.

Der scharf gestellte Zustand ist der Zustand, in welchem die zu schützende Räumlichkeit überwacht wird. Im nicht scharf gestellten Zustand wird die zu schützende Räumlichkeit nicht überwacht oder zumindest nicht im vollen Umfang geschützt. Insbesondere können Personen im nicht schargestellten Zustand die Räumlichkeit gewöhnlich nutzen, ohne dass es zum Alarm kommt.

In einem System können auch zwei oder mehr mobile Geräte vorhanden sein. In diesem Fall erfolgt die Überprüfung für jedes der Geräte individuell, so dass auch die Ausgabe der Erinnerungsfunktion nur an dem jeweiligen mobilen Gerät erfolgt. Da andererseits das Alarmanlagensystem auch Kenntnis über die weiteren mobilen Geräte hat, kann insbesondere ein Warnhinweis mit der Erinnerungsfunktion ausgegeben werden, dass wenigstens ein anderes mobiles Gerät die Voraussetzungen für eine entsprechende Erinnerung nicht erfüllt. Ist beispielsweise ein erstes mobiles Gerät weiterhin im unschaft geschalteten Gebäude, während sich ein zweites mobiles Gerät entfernt, so wird bevorzugt zusammen mit der Erinnerung am zweiten mobilen Gerät ausgegeben, dass noch ein anderes Gerät im zu schützenden Objekt ist. Es wird damit verhindert, dass durch die erinnerte Person ungewollt scharf geschaltet wird, obwohl noch eine Person im Objekt ist, die dann (Fehl-)Alarm auslösen würde.

Die erste Bedingung kann das Überschreiten eines Abstands zwischen Alarmanlage und mobilem Gerät definieren. Die zweite Bedingung das Unterschreiten.

Alternativ oder zusätzlich kann die erste und zweite Bedingung das Überschreiten eines Zeitintervalls definieren. Beispielsweise kann das Zeitintervall auf eine Stunde gesetzt werden, sodass eine stündliche Erinnerung erfolgt. Zusätzlich kann die Einstellung des Zeitintervalls mittels Nutzereingabe an der Alarmanlage oder dem mobilen Gerät erfolgen.

Zur Erinnerung des Nutzers mittels der Ausgabe von Erinnerungsinformation kann sich die Darstellung der Erinnerungsinformation an psychologischen Kenntnissen orientieren, sodass durch Ausgabe möglichst die Aufmerksamkeit des Nutzers erlangt wird.

Optional kann die Alarmanlage die Bedingungen im jeweiligen Zustand prüfen. Zusätzlich oder alternativ, kann die Alarmanlage durch kabellose Kommunikation das mobile Gerät triggern, die Erinnerungsinformation auszugeben, wenn die Bedingung erfüllt ist. Das Triggern könnte beispielsweise durch Übermittlung eines Triggersignals erfolgen. Beispielsweise kann das vorangegangene durch eine zentrale Steuereinheit der Alarmanlage realisiert werden.

Optional kann das mobile Gerät die Bedingungen im jeweiligen Zustand prüfen. Zusätzlich oder alternativ, kann das mobile Gerät bei Erfüllen einer Bedingung sich selbst dazu veranlassen, die Erinnerungsinformation auszugeben, wenn eine der Bedingungen erfüllt ist. Beispielsweise kann das vorangegangene durch eine Steuereinheit des mobilen Geräts realisiert werden.

Optional kann eine externe Steuereinheit die Bedingungen im jeweiligen Zustand prüfen. Zusätzlich kann diese kabellos mit dem mobilen Gerät und/oder der Alarmanlage kabellos und/oder kabelgebunden kommunizieren. Zusätzlich, kann die externe Steuereinheit dem mobilen Gerät mitteilen, dass eine der Bedingungen erfüllt ist, insbesondere auch welche der Bedingungen.

Extern bezieht sich in diesem Fall darauf, dass die Steuereinheit weder in der Alarmanlage noch im mobilen Gerät enthalten ist, jedoch im erfindungsgemäßen Alarmanlagensystem.

Optional kann die Alarmanlage mit dem mobilen Gerät bidirektional mittels kabelloser Kommunikation kommunizieren. Zusätzlich kann die Alarmanlage dem mobilen Gerät mitteilen, dass eine der Bedingungen erfüllt ist, insbesondere auch, welche der beiden Bedingungen.

Ein vorteilhafter Aspekt dieses Ausführungsbeispiels liegt darin, dass der Nutzer des mobilen Geräts daran erinnert wird, den Zustand der Alarmanlage zu wechseln.

Ein Ausführungsbeispiel weist das Alarmanlagensystem weiterhin eine Steuereinheit auf. Dieses ist so konfiguriert, dass dieses ein Unterschreiten und/oder Überschreiten eines Abstands zwischen der Alarmanlage und des mobilen Geräts bestimmt. Die erste Bedingung definiert das Überschreiten des Abstands. Die zweite Bedingung definiert das Unterschreiten des Abstands.

Die Steuereinheit kann durch die Alarmanlage, das mobile Gerät oder die externe Steuereinheit realisiert werden. Insbesondere kann dies durch die jeweilige Steuereinheit der Alarmanlage oder des mobilen Geräts realisiert werden.

Das Unter- bzw. Überschreiten kann beispielsweise mittels Vergleich des durch die Steuereinheit bestimmten Abstands und einem Schwellwert erfolgen.

Ein vorteilhafter Aspekt dieses Ausführungsbeispiels liegt darin, dass die Erinnerungsinformation in besonders relevanten Szenarien ausgegeben wird, nämlich bei Verlassen bzw. Annäherung der zu schützenden Räumlichkeiten.

In einem Ausführungsbeispiel ist das Steuereinheit so konfiguriert, anhand von einer Position des mobilen Geräts und einer Referenzposition das Unter- und/oder Überschreiten des Abstands zwischen dem mobilen Gerät und der Alarmanlage zu prüfen.

Beispielsweise kann es sich bei der Position um eine GPS Position handeln. Zur Bestimmung der GPS Position kann zusätzlich oder alternativ, ein GPS Modul im mobilen Gerät, der Alarmanlage und/oder der zentralen Steuereinheit enthalten sein.

Optional kann das mobile Gerät, die Alarmanlage oder die externe Steuereinheit dazu ausgebildet sein, die Positionen zu bestimmen. Alternativ kann jedes Gerät für sich die Position messen und einer zentralen Steuereinheit, welche durch das mobile Gerät, die Alarmanlage oder die externe Steuereinheit realisiert sein kann, zu übermitteln.

Alternativ oder zusätzlich, kann die Steuereinheit dazu ausgebildet sein, die Position des mobilen Geräts sowie die Referenzposition zu bestimmen.

Die Referenzposition kann eine GPS Position sein. Beispielsweise kann ein Nutzer des mobilen Geräts, die Referenzposition setzen. Insbesondere kann der Nutzer die Benutzeroberfläche des mobilen Geräts zur Eingabe der Referenzposition verwenden. Dies kann dadurch geschehen, dass der Nutzer durch ein Interface am mobilen Gerät dazu aufgefordert wird eine Referenzposition der Alarmanlage zu bestimmen. Alternativ kann der Nutzer dazu aufgefordert werden eine Position die stellvertretend für die Position der Alarmanlage ist, zu bestimmen. Beispielsweise durch eine Aufforderung, wie "Bitte geben Sie den Standort der Alarmanlage auf der Karte an". Alternativ kann ein Interface des mobilen Geräts den Nutzer auffordern, sich mit dem mobilen Gerät an die Position der Alarmanlage zu begeben und den Standort (GPS Position) des mobilen Geräts als Referenzposition zu bestimmen, wenn der Nutzer sich am Standort der Alarmanlage befindet.

Alternativ ist die Referenzposition, die aus dem GPS Modul der Alarmanlage ausgegebene Positionswert.

Vorzugsweise ist die Referenzposition eine Position deren Position relativ zur Alarmanlage bekannt ist.

Das Unter- bzw. Überschreiten kann mittels Vergleich der ermittelten Position mit einem Schwellwert erfolgen. Der Schwellwert kann vordefiniert sein. Zusätzlich kann der Schwellwert durch den Nutzer eingestellt werden, beispielsweise durch eine Benutzeroberfläche des mobilen Geräts. Alternativ oder zusätzlich, kann eine Eingabe bei der Alarmanlage erfolgen.

Ein vorteilhafter Aspekt dieses Ausführungsbeispiels liegt darin, dass die Genauigkeit der Abstandsbestimmung erhöht wird.

In einem Ausführungsbeispiel sind das mobile Gerät und die Alarmanlage konfiguriert, kabellos miteinander zu kommunizieren. Alternativ ist das mobile Gerät konfiguriert, mit einem weiteren Gerät zu kommunizieren, dessen Position relativ zur Alarmanlage bekannt ist. Außerdem ist die Steuereinheit konfiguriert, die Unterschreitung des Abstands zu bestimmen, sobald der Abstand innerhalb der Reichweite der kabellosen Kommunikation liegt, und/oder die Überschreitung des Abstands zu bestimmen, sobald der Abstand außerhalb der Reichweite der kabellosen Kommunikation liegt.

Daher reicht es bereits aus, wenn das mobile Gerät, die Alarmanlage und/oder das weitere Gerät das Netzwerk erkennt, ohne dass eine Verbindung bereits hergestellt werden muss.

Die Reichweite der kabellosen Kommunikation ist physikalisch bestimmt.

Alternativ, kann mittels der kabellosen Kommunikation eine Abstandsbestimmung der in Verbindung stehenden Geräte erfolgen. Dies könnte beispielsweise durch zumindest eines der in Verbindung stehenden Geräte erfolgen. Beispielsweise kann eine Abstandsbestimmung mittels eines RSSI Wertes erfolgen. Alternativ oder zusätzlich kann die Abstandsbestimmung mittels Time of Flight (ToF) Berechnung stattfinden.

Insbesondere sind in einem Ausführungsbeispiel die kabellose Kommunikation durch zumindest eine Bluetooth Verbindung, eine WLNA Verbindung oder eine UWB Verbindung realisiert.

Ein vorteilhafter Aspekt dieses Ausführungsbeispiels liegt darin, dass die bereits vorhandenen Ressourcen der kabellosen Kommunikation zur abstandsabhängigen Prüfung der Bedingungen genutzt werden können.

In einem Ausführungsbeispiel entsprich die Erinnerungsinformation zumindest einer auditiven, visuellen oder haptischen Ausgabe am mobilen Gerät.

Die auditive Ausgabe kann beispielsweise einem hörbaren Ton entsprechen. Alternativ kann der die auditive Ausgabe aus einer Aneinanderreihung von Tönen bestehen. Beispielsweise kann das auditive Signal als Tonabfolge verständlicher Sprache ausgegeben werden, z.B. "Bitte vergessen Sie nicht, Ihre Alarmanlage scharf zu stellen". Insbesondere sind hierfür psychologische Erkenntnisse anzuwenden, damit das auditive Signal die Wahrnehmung des Nutzers erhöht.

Die haptische Ausgabe kann beispielsweise durch Vibrationen erfolgen. Insbesondere sind hierfür psychologische Erkenntnisse anzuwenden, damit das haptische Signal die Wahrnehmung des Nutzers erhöht.

Die visuelle Ausgabe kann beispielsweise textuelle und/oder bildliche Information aufweisen. Insbesondere kann die visuelle Ausgabe im Rahmen einer App zur Bedienung der Alarmanlage erfolgen.

Vorzugsweise werden visuelle, auditive sowie haptische Ausgaben miteinander kombiniert.

Ein vorteilhafter Aspekt dieses Ausführungsbeispiels liegt darin, die Wahrnehmung der Erinnerungsinformation zu erhöhen.

In einem Ausführungsbeispiel entspricht die Erinnerungsinformation einer Ausgabe eines Interfaces auf einem Bildschirm des mobilen Geräts, wobei das Interface es dem Nutzer ermöglicht, die Alarmanlagenvorrichtung von dem scharf gestellten Zustand in den nicht scharf gestellten Zustand zu wechseln oder umgekehrt, oder den Vorgang abzubrechen.

Vorzugsweise ist das Interface in einer App zur Bedienung der Alarmanlage realisiert.

Beispielsweise kann das Interface eine Informationsfläche aufweisen, die z.B. "Vergessen Sie bitte nicht die Alarmanlage scharf zu stellen. Soll diese gleich scharf gestellt werden?". Weiterhin soll es Auswahlmöglichkeiten wie "Ja" und "Nein" geben, wobei mit "Ja" die Alarmanlage scharf gestellt wird und mit "Nein" der Vorgang abgebrochen wird.

Alternativ oder zusätzlich wird zunächst eine Push Mitteilung an das mobile Gerät geschickt. Zusätzlich kann mittels Berührung der Push Mitteilung auf das zuvor genannte Interface zugegriffen werden.

Ein vorteilhafter Aspekt dieses Ausführungsbeispiels liegt darin, die Wahrnehmung des Nutzers des mobilen Geräts zu erhöhen.

Weiterhin können die Funktionalitäten der vorangegangenen Beschreibung in einem Verfahren umgesetzt werden. Insbesondere ergeben sich dadurch dieselben vorteilhaften Aspekte.

Im Folgenden sollen die bevorzugten Ausführungsbeispiele der vorliegenden Offenbarung mit Bezugnahme auf die Figuren beschrieben werden.
Figur 1 ist eine schematische Darstellung eines Alarmanalgensystems gemäß einem ersten Ausführungsbeispiel.
Figur 2 ist eine schematische Darstellung eines Alarmanlagensystems gemäß einem zweiten Ausführungsbeispiel.
Figur 3 ist eine schematische Darstellung eines Alarmanalagensystems gemäß einem dritten Ausführungsbeispiel.
Figur 4 ist ein Flussdiagramm des Verfahrens zur Sicherung gegen Einbruch gemäß einem Ausführungsbeispiel.

Figur 1 ist eine schematische Darstellung eines Alarmanalgensystems gemäß einem ersten Ausführungsbeispiel. Das Alarmanlagensystem weist eine Alarmanlage 1 sowie ein mobiles Gerät 2 auf.

Die Alarmanlage 1 weist ein Display 11, eine Steuereinheit 12, Sensoren 13 sowie eine Kommunikationsschnittstelle 14 auf.

Das mobile Gerät 2 weist ein Display 21, eine Steuereinheit 22 sowie eine Kommunikationsschnittstelle 23 auf.

Die Displays 11, 21 sind vorzugsweise Touch-Displays.

Die Steuereinheiten 12, 22 können jeweils insbesondere als Zentralprozessor (CPU), Grafikprozessor (GPU), Field Programmable Gate Array (FPGA), anwendungsspezifische integrierte Schaltung (ASIC), digitaler Signalprozessor (DSP) oder Mikrocontroller (MCU) realisiert werden.

Die Sensoren 13 umfassen beispielsweise Sensorgruppen die zur Einbruchsicherung an Fenstern und Türen angebracht sind.

Die Kommunikationseinheiten 14, 23 sind vorzugsweise als Bluetooth Kommunikationseinheiten ausgebildet. Weiterhin umfassen diese jeweils ein GPS Modul zur Positionsbestimmung.

Die Alarmanlage 1 sowie das mobile Gerät 2 sind ausgebildet kabellose über die jeweiligen Kommunikationseinheiten 14, 23 miteinander zu kommunizieren.

Die dargestellten Pfeile zeigen Signalrichtungen (insbesondere Steuersignale) an, wie diese vorzugsweise ausgebildet werden. Anders als dargestellt kann aber auch jede Komponente einer Einheit mit jeder in der Einheit befindlichen Komponente verbunden sein und einen Kommunikationsweg zulassen.

Mit Bezugnahme auf die Komponenten in Figur 1 sollen nun die beiden Szenarien in Figuren 2 und 3 beschrieben werden.

Figur 2 ist eine schematische Darstellung eines Alarmanlagensystems gemäß einem zweiten Ausführungsbeispiel.

Im Wesentlichen sind alle in Figur 1 enthaltenen Komponenten auch in Figur 2 enthalten. Daher wird auf eine redundante Beschreibung dieser verzichtet.

Im Haus 3 ist die Alarmanlage 1 befindlich, wobei nur die Steuereinheit 12 dargestellt ist, da die gesamte Alarmanlage 1 sich über das gesamte Haus sowie Grundstück erstrecken kann.

In diesem Beispiel soll sich ein Nutzer samt mobilem Gerät 2 zunächst in einem Haus 3 befinden. Abgebildet in Figur 2 ist das Szenario, dass dieser Nutzer nun das Haus 3 verlässt, wobei er das mobile Gerät 2 mit sich trägt. Zunächst ist die Alarmanlage 1 nicht scharf gestellt.

Das mobile Gerät 2 sowie die Alarmanlage 1 orten deren Position mittels des in der jeweiligen Kommunikationseinheit 14, 23 befindlichen GPS Moduls. Die Ortung wird durch die drei parallelen Kreisbögen illustriert.

Die Alarmanlage 1 erhält mittels Kommunikationseinheit 14 das Ortungssignal samt Positionsinformation. Die Positionsinformation wird nun zunächst der Steuereinheit 12 weitergeleitet. Alternativ könnte der Nutzer mittels Display 11 eine Positionsinformation in die Alarmanlage 1 eintragen, beispielsweise durch manuelle Positionsbestimmung innerhalb einer dargestellten Karte.

Das mobile Gerät 2 erhält mittels Kommunikationseinheit 23 das Ortungssignal samt Positionsinformation. Die Positionsinformation wird nun zunächst der Steuereinheit 22 weitergeleitet. Zusätzlich könnte der Nutzer mittels Display 21 eine Positionsinformation der Alarmanlage 1 eintragen, beispielsweise durch manuelle Positionsbestimmung innerhalb einer dargestellten Karte.

Nun wird mittels der Bluetooth Kommunikation zumindest einmal die Positionsinformation der Alarmanlage 1 über die Kommunikationseinheit 14 an die Kommunikationseinheit 23 an das mobile Gerät 2 geschickt.

Das mobile Gerät 2 wertet nun durch die Steuereinheit 22 aus, welchen Abstand das mobile Gerät 2 zu der Alarmanlage 1 besitzt. Dazu kann es die Positionsinformation des mobilen Geräts 2 selbst sowie die Positionsinformation der Alarmanlage 1 benutzen, um beispielsweise die euklidische Distanz zu bestimmen.

Sollte die Steuereinheit 22 nun feststellen, dass ein vorbestimmter Schwellwert des Abstands überschritten wird, so steuert die Steuereinheit 22 das Display 21 so, dass eine visuelle Ausgabe wie in Figur 2 erfolgt. Die visuelle Ausgabe entspricht dem Interface I1.

Hierbei wird der Nutzer daran erinnert, die Alarmanlage 1 scharf zu stellen. Es wird dem Nutzer die Möglichkeit gegeben, diese direkt scharf zu stellen, oder den Vorgang abzubrechen.

Vorzugsweise erfolgt auch die Ausgabe eines auditiven Signaltons.

Figur 3 ist eine schematische Darstellung eines Alarmanlagensystems gemäß einem dritten Ausführungsbeispiel.

Im Wesentlichen sind alle in Figur 1 enthaltenen Komponenten auch in Figur 3 enthalten. Daher wird auf eine redundante Beschreibung dieser verzichtet.

Im Haus 3 ist die Alarmanlage 1 befindlich, wobei nur die Steuereinheit 12 dargestellt ist, da die gesamte Alarmanlage 1 sich über das gesamte Haus sowie Grundstück erstrecken kann.

In diesem Beispiel soll sich ein Nutzer samt mobilem Gerät 2 zunächst außerhalb des Hauses 3 befinden. Abgebildet in Figur 3 ist das Szenario, dass dieser Nutzer sich nun dem Haus 3 annähert, wobei er das mobile Gerät 2 mit sich trägt. Zunächst ist die Alarmanlage 1 scharf gestellt.

Das mobile Gerät 2 sowie die Alarmanlage 1 orten deren Position mittels des in der jeweiligen Kommunikationseinheit 14, 23 befindlichen GPS Moduls. Die Ortung wird durch die drei parallelen Kreisbögen illustriert.

Die Alarmanlage 1 erhält mittels Kommunikationseinheit 14 das Ortungssignal samt Positionsinformation. Die Positionsinformation wird nun zunächst der Steuereinheit 12 weitergeleitet. Alternativ könnte der Nutzer mittels Display 11 eine Positionsinformation in die Alarmanlage 1 eintragen, beispielsweise durch manuelle Positionsbestimmung innerhalb einer dargestellten Karte.

Das mobile Gerät 2 erhält mittels Kommunikationseinheit 23 das Ortungssignal samt Positionsinformation. Die Positionsinformation wird nun zunächst der Steuereinheit 22 weitergeleitet. Zusätzlich könnte der Nutzer mittels Display 21 eine Positionsinformation der Alarmanlage 1 eintragen, beispielsweise durch manuelle Positionsbestimmung innerhalb einer dargestellten Karte.

Nun wird mittels der kabellosen Kommunikation (z.B. Internetbasierte Kommunikation für weite Entfernungen) zumindest einmal die Positionsinformation der Alarmanlage 1 über die Kommunikationseinheit 14 an die Kommunikationseinheit 23 an das mobile Gerät 2 geschickt.

Das mobile Gerät 2 wertet nun durch die Steuereinheit 22 aus, welchen Abstand das mobile Gerät 2 zu der Alarmanlage 1 besitzt. Dazu kann es die Positionsinformation des mobilen Geräts 2 selbst sowie die Positionsinformation der Alarmanlage 1 benutzen, um beispielsweise die euklidische Distanz zu bestimmen.

Sollte die Steuereinheit 22 nun feststellen, dass ein vorbestimmter Schwellwert des Abstands unterschritten wird, so steuert die Steuereinheit 22 das Display 21 so, dass eine visuelle Ausgabe wie in Figur 2 erfolgt. Die visuelle Ausgabe entspricht dem Interface I2.

Hierbei wird der Nutzer daran erinnert, die Alarmanlage 1 scharf zu stellen. Es wird dem Nutzer die Möglichkeit gegeben, diese direkt zu entschärfen, oder den Vorgang abzubrechen.

Vorzugsweise erfolgt auch die Ausgabe eines auditiven Signaltons.

Figur 4 ist ein Flussdiagramm des Verfahrens zur Sicherung gegen Einbruch gemäß einem Ausführungsbeispiel.

Zunächst wird geprüft, ob die Alarmanlage 1 scharf gestellt ist.

Falls zutreffend, werden die Verfahrensschritte S21 und S22 ausgeführt. Falls nicht zutreffend, werden die Verfahrensschritte S11 und S12 ausgeführt.

Der Verfahrensschritt S11 umfasst das Prüfen einer zweiten Bedingung, durch das Alarmanlagensystem.

Der Verfahrensschritt S12 umfasst das Ausgeben von Erinnerungsinformation am mobilen Gerät 2, durch das Alarmanlagensystem, sodass ein Nutzer des mobilen Geräts 2 erinnert wird, die Alarmanlage 1 von dem nicht scharf gestellten Zustand in den scharf gestellten Zustand zu wechseln.

Der Verfahrensschritt S21 umfasst das Prüfen einer ersten Bedingung, durch ein Alarmanlagensystem.

Der Verfahrensschritt S22 umfasst das Ausgeben von Erinnerungsinformation am mobilen Gerät 2, durch das Alarmanlagensystem, sodass ein Nutzer des mobilen Geräts 2 erinnert wird, die Alarmanlage von dem scharf gestellten Zustand in den nicht scharf gestellten Zustand zu wechseln.

Die vorangegangene Beschreibung des Alarmanalgensystems lässt sich insbesondere als Verfahren realisieren. Es ist jedoch zu beachten, dass die einzelnen Verfahrensschritte nicht auf die ausführenden Module limitiert sind.

## Patentansprüche

1. Alarmanlagensystem zur Sicherung gegen Einbruch, aufweisend:
eine Alarmanlage (1); und
ein mobiles Gerät (2); wobei
das Alarmanlagensystem so konfiguriert ist, in einem ersten Fall, wenn die Alarmanlage (1) scharf gestellt ist, eine erste Bedingung zu prüfen, und/oder in einem zweiten Fall, wenn die Alarmanlage (1) nicht scharf gestellt ist, eine zweite Bedingung zu prüfen, und
das Alarmanlagensystem so konfiguriert ist, wenn eine der Bedingungen erfüllt ist eine Ausgabe von Erinnerungsinformation am mobilen Gerät (2) zu veranlassen einen Nutzer des mobilen Geräts (2) zu erinnern, die Alarmanlage (1) von dem scharf gestellten Zustand in den nicht scharf gestellten Zustand zu wechseln oder umgekehrt.

2. Alarmanalgensystem nach Anspruch 1, weiterhin aufweisend
eine Steuereinheit (12, 22), so konfiguriert, dass dieses ein Unterschreiten und/oder Überschreiten eines Abstands zwischen der Alarmanlage (1) und des mobilen Geräts (2) bestimmt; wobei
die erste Bedingung das Überschreiten des Abstands definiert; und
die zweite Bedingung das Unterschreiten des Abstands definiert.

3. Alarmanlagensystem nach Anspruch 2, wobei
die Steuereinheit (12, 22) konfiguriert ist, anhand von einer Position des mobilen Geräts (2) und einer Referenzposition das Unter- und/oder Überschreiten des Abstands zwischen dem mobilen Gerät (2) und der Alarmanlage (1) zu prüfen.

4. Alarmanlagensystem nach Anspruch 2, wobei
das mobile Gerät (2) und die Alarmanlage (1) konfiguriert sind, kabellos miteinander zu kommunizieren, oder
das mobile Gerät (2) konfiguriert ist, kabellos mit einem weiteren Gerät zu kommunizieren dessen Position relativ zur Alarmanlage (1) bekannt ist; und
die Steuereinheit (12, 22) so konfiguriert ist, die Unterschreitung des Abstands zu bestimmen, sobald der Abstand innerhalb der Reichweite der kabellosen Kommunikation liegt, und/oder die Überschreitung des Abstands zu bestimmen, sobald der Abstand außerhalb der Reichweite der kabellosen Kommunikation liegt.

5. Alarmanlagensystem nach Anspruch 4, wobei
die kabellose Kommunikation durch zumindest eine Bluetooth Verbindung, eine WLAN Verbindung oder eine UWB Verbindung realisiert wird.

6. Alarmanlagensystem nach einem der vorhergehenden Ansprüche, wobei
die Erinnerungsinformation zumindest eine auditive, visuelle oder haptische Ausgabe am mobilen Gerät (2) ist.

7. Alarmanalgensystem nach einem der vorhergehenden Ansprüche, wobei
die Erinnerungsinformation eine Ausgabe eines Interfaces (I1, I2) auf einem Bildschirm (21) des mobilen Geräts (2) ist, wobei das Interface (I1, I2) es dem Nutzer ermöglicht, die Alarmanlage (1) von dem scharf gestellten Zustand in den nicht scharf gestellten Zustand zu wechseln oder umgekehrt, oder den Vorgang abzubrechen.

8. Verfahren zur Sicherung gegen Einbruch, mit folgenden Verfahrensschritten:
Prüfen einer ersten Bedingung, durch ein Alarmanlagensystem, in einem ersten Fall, wenn die Alarmanlage (1) scharf gestellt ist, und/oder
Prüfen einer zweiten Bedingung, durch das Alarmanlagensystem, in einem zweiten Fall, wenn die Alarmanlage (1) nicht scharf gestellt ist; und
Ausgeben von Erinnerungsinformation an einem mobilen Gerät, durch das Alarmanlagensystem, sodass ein Nutzer des mobilen Geräts (2) erinnert wird, die Alarmanlage (1) von dem scharf gestellten Zustand in den nicht scharf gestellten Zustand zu wechseln oder umgekehrt.

9. Verfahren nach Anspruch 8, mit folgenden weiteren Verfahrensschritten:
Bestimmen eines Unterschreitens und/oder Überschreitens eines Abstands zwischen der Alarmanlage (1) und des mobilen Geräts (2), durch eine Steuereinheit (12, 22); wobei
die erste Bedingung das Überschreiten des Abstands definiert; und
die zweite Bedingung das Unterschreiten des Abstands definiert.

10. Verfahren nach Anspruch 9, mit folgenden weiteren Verfahrensschritten:
Prüfen des Unter- und/oder Überschreitens des Abstands zwischen dem mobilen Gerät (2) und der Alarmanlage (1) anhand von einer Position des mobilen Geräts (2) und einer Referenzposition, durch die Steuereinheit (12, 22).

11. Verfahren nach Anspruch 9, mit folgenden weiteren Verfahrensschritten:
Kommunizieren des mobilen Geräts (2) und der Alarmanlage (1) in kabelloser Weise; oder
Kommunizieren des mobilen Geräts (2) und eines weiteren Geräts dessen Position relativ zur Alarmanlage (1) bekannt ist, in kabelloser Weise; und
Bestimmen, durch die Steuereinheit (12, 22), der Unterschreitung des Abstands, sobald der Abstand innerhalb der Reichweite der kabellosen Kommunikation liegt, und/oder Bestimmen, durch die Steuereinheit (12, 22), der Überschreitung des Abstands, sobald der Abstand außerhalb der Reichweite der kabellosen Kommunikation liegt.

12. Verfahren nach einem der vorhergehenden Ansprüche 8 bis 11, mit folgenden weiteren Verfahrensschritten:
Ausgeben zumindest einer auditiven, visuellen oder haptischen Erinnerungsinformation am mobilen Gerät.

13. Verfahren nach einem der vorhergehenden Ansprüche 8 bis 12, wobei folgende weitere Verfahrensschritte umfasst werden:
Ausgeben eines Interfaces (I1, I2) auf einem Bildschirm (21) des mobilen Geräts (2), wobei das Interface (I1, I2) es dem Nutzer ermöglicht, die Alarmanlage (1) von dem scharf gestellten Zustand in den nicht scharf gestellten Zustand zu wechseln oder umgekehrt, oder den Vorgang abzubrechen.
